# EUROPÄISCHE PATENTSCHRIFT

(11) **EP 2 257 706 B1**
(45) Veröffentlichungstag und Bekanntmachung des Hinweises auf die Patenterteilung: **25.02.2015**
(21) Anmeldenummer: 08872994.2
(22) Anmeldetag: 18.12.2008
(51) Int. Cl.: F02M 37/02

(54) **VORRICHTUNG ZUM FÖRDERN VON KRAFTSTOFF**
DEVICE FOR FEEDING FUEL
DISPOSITIF D'ACHEMINEMENT DE CARBURANT

(30) Priorität: 28.02.2008 DE 102008000437
(43) Veröffentlichungstag der Anmeldung: 08.12.2010
(73) Patentinhaber: Robert Bosch GmbH, 70442 Stuttgart (DE)
(72) Erfinder: MALEC, Radek, 38901 Vodnany II (CZ); JANIS, Petr, 79401 Krnov (CZ); BELDA, Zdenek, 37701 Jindrichuv Hradec (CZ); GRAS, Juergen, 74321 Bietigheim-Bissingen (DE)
(86) Internationale Anmeldenummer: PCT/EP2008/067870
(87) Internationale Veröffentlichungsnummer: WO 2009/106185

(56) Entgegenhaltungen:
- EP-A- 0 597 175
- EP-A- 1 103 717
- WO-A-88/01346
- WO-A-03/016084
- WO-A-2007/133412
- DE-A1- 19 530 423
- DE-A1-102004 007 319
- DE-C1- 3 719 809
- US-A- 5 452 701
- US-A- 6 109 299

## Beschreibung

### Stand der Technik

Die Erfindung geht aus von einer Vorrichtung zum Fördern von Kraftstoff nach der Gattung des Hauptanspruchs.

Es ist schon eine Vorrichtung zum Fördern von Kraftstoff aus der US 5,330,475 A1 und der US 4,860,714 A1 bekannt, mit einem mittels einer Saugstrahlpumpe befüllbaren Speichertopf, der einen Topfboden mit einer Ansaugöffnung aufweist, die in eine Ansaugkammer der Saugstrahlpumpe mündet und durch die die Saugstrahlpumpe Kraftstoff ansaugt, wobei die Ansaugkammer über einen Mischkanal mit dem Speichertopf strömungsverbunden ist. In der Ansaugöffnung ist ein Rückschlagventil vorgesehen, um ein Rückfließen von Kraftstoff zu verhindern. Innerhalb der Saugstrahlpumpe treten erhebliche Strömungsturbulenzen auf, die insbesondere bei aufgeheiztem Kraftstoff, sogenanntem Heißbenzin, zur Bildung von Gasblasen führen. Durch die Gasblasen wird die Förderleistung der Saugstrahlpumpe erheblich vermindert, so dass der Speichertopf bei bestimmten Betriebszuständen nicht ausreichend befüllt wird und leerlaufen kann.

Weitere Vorrichtungen zum Fördern von Kraftstoff sind auch aus EP 1 103 717 A1, DE 10 2004 007319 A1, DE 195 30 423 A1, EP 0 597 175 A1 und DE 37 19 809 C1 bekannt.

### Vorteile der Erfindung

Die erfindungsgemäße Vorrichtung mit den kennzeichnenden Merkmalen des Hauptanspruchs hat demgegenüber den Vorteil, dass die Strömungsturbulenzen verringert und die Ansaugleistung der Saugstrahlpumpe durch die Abnahme der Gasblasenbildung erhöht wird, indem am Topfboden des Speichertopfes innerhalb der Ansaugkammer am Übergang in den Mischkanal eine Schrägrampe zur turbulenzarmen Strömungsführung vorgesehen ist. Die Ansaugöffnung und der Eingang in den Mischkanal sind in unterschiedlichen Ebenen angeordnet, die mittels der erfindungsgemäßen Schrägrampe miteinander verbunden werden. Durch die geringeren Strömungsturbulenzen in der Saugstrahlpumpe entstehen bei aufgeheiztem Kraftstoff weniger Blasen im Kraftstoff, so dass mehr Kraftstoff in den Speichertopf gefördert wird.

Durch die in den Unteransprüchen aufgeführten Maßnahmen sind vorteilhafte Weiterbildungen und Verbesserungen der im Hauptanspruch angegebenen Vorrichtung möglich.

Erfindungsgemäß geht die Schrägrampe kontinuierlich in den Topfboden über. Auf diese Weise werden Strömungsturbulenzen vermieden, so dass mit der gleichen Treibstrahlmenge eine größere Ansaugleistung erreicht wird.

Die Ansaugkammer und der Mischkanal sind an einem Gehäuse der Saugstrahlpumpe ausgeführt, wobei die Ansaugkammer zum Topfboden hin offen ist. Beim Anordnen der Ansaugkammer am Topfboden wird auf diese Weise eine geschlossene Kammer erreicht, die über die Ansaugöffnung mit einem Kraftstofftank und über den Mischkanal mit dem Speichertopf strömungsverbunden ist.

Erfindungsgemäß weist das Gehäuse der Saugstrahlpumpe einen stufenförmigen Übergang von der Ansaugkammer in den Mischkanal auf, an dem die Schrägrampe anschließt. Die Schrägrampe ist separat am Topfboden und getrennt von dem Gehäuse der Saugstrahlpumpe ausgeführt, wobei nach der Befestigung des Gehäuses der Saugstrahlpumpe an dem Topfboden eine erfindungsgemäße Saugstrahlpumpe mit im wesentlichen stetigem Übergang von der Ansaugkammer in den Mischkanal gebildet ist.

Besonders vorteilhaft ist, wenn die Schrägrampe einstückig am Topfboden des Speichertopfes ausgeführt ist, da sich die Schrägrampe auf diese Weise besonders kostengünstig durch Spritzgießen zusammen mit dem Speichertopf herstellen lässt. Der Topfboden des Speichertopfes weist daher eine an ihm ausgebildete Schrägrampe auf.

Darüber hinaus vorteilhaft ist, wenn das Gehäuse der Saugstrahlpumpe mittels von Haltemitteln am Topfboden fixierbar ist.

Desweiteren vorteilhaft ist, wenn am Topfboden eine Aufnahme zur Befestigung der Saugstrahlpumpe vorgesehen ist, da das Gehäuse der Saugstrahlpumpe auf diese Weise besonders einfach am Topfboden des Speichertopfes befestigbar ist.

Weiterhin vorteilhaft ist, wenn der Mischkanal der Saugstrahlpumpe in Richtung des Topfbodens verläuft, da der Wirkungsgrad der Saugstrahlpumpe bei dieser Ausführung höher ist als bei einem senkrecht angeordneten Mischkanal.

### Zeichnung

Ein Ausführungsbeispiel der Erfindung ist in der Zeichnung vereinfacht dargestellt und in der nachfolgenden Beschreibung näher erläutert.
- Fig. 1: zeigt im Schnitt eine Vorrichtung zum Fördern von Kraftstoff mit einer erfindungsgemäßen Saugstrahlpumpe und
- Fig.2: einen Ausschnitt des Topfbodens des Speichertopfes aus Fig.1.

### Beschreibung des Ausführungsbeispiels

Fig.1 zeigt im Schnitt eine Vorrichtung zum Fördern von Kraftstoff mit einer erfindungsgemäßen Saugstrahlpumpe.

Die Vorrichtung zum Fördern von Kraftstoff ist in einem Kraftstofftank 1 angeordnet und fördert mittels eines Förderaggregates 2 Kraftstoff aus dem Kraftstofftank 1 druckerhöht über eine Druckleitung 3 zu einer Brennkraftmaschine 4. Das Förderaggregat 2 ist in einem Speichertopf 5 angeordnet, der für das Förderaggregat 2 ausreichend Kraftstoff vorhält, damit dieses auch bei niedrigen Füllständen im Kraftstofftank 1 und beim Beschleunigen, Bremsen, Kurven- und/oder Bergfahren Kraftstoff ansaugen kann. Der Speichertopf 5 hat einen Topfboden 6. Von der Druckleitung 3 zweigt eine Treibleitung 8 ab, die eine Saugstrahlpumpe 9 zum aktiven Befüllen des Speichertopfes 5 antreibt. In der Druckleitung 3 bzw. in der Treibleitung 8 kann ein Druckregelventil 10 vorgesehen sein, das erst ab einem vorbestimmten Druck in der Druckleitung 3 Kraftstoff aus der Druckleitung 3 in die Treibleitung 8 abströmen lässt. Stromab der Abzweigung der Treibleitung 8 ist ein Rückschlagventil 11 in der Druckleitung 3 vorgesehen, das ein Rückströmen von Kraftstoff verhindert. Die Treibleitung 8 mündet über einen beispielsweise verengten Strahlausgang 14 in eine Ansaugkammer 15 der Saugstrahlpumpe 9. An die Ansaugkammer 15 schließt sich ein Mischkanal 16 an, der in gedachter Verlängerung des Strahlausgangs 14 angeordnet ist, derart, dass ein aus dem Strahlausgang 14 der Treibleitung 8 austretender Fluidstrahl über die Ansaugkammer 15 geradlinig in den Mischkanal 16 gelangt. Der Mischkanal 16 verläuft horizontal in Richtung des Topfbodens 6.

Die Wirkungsweise der Saugstrahlpumpe 9 ist hinreichend bekannt, so dass diese hier nur kurz beschrieben wird: über die Treibleitung 8 und deren Strahlausgang 14 wird ein Treibstrom strahlförmig in die Ansaugkammer 15 eingeleitet. Der Treibstrahl der Treibleitung 8 reißt umliegenden Kraftstoff aus der Ansaugkammer 15 mit in den Mischkanal 16, so dass sich ein Förderstrom über den Mischkanal 16 in den Speichertopf 5 einstellt. In der Ansaugkammer 15 entsteht ein Unterdruck, der Kraftstoff über eine Ansaugöffnung 17 der Ansaugkammer 15 aus dem Kraftstofftank 1 in die Ansaugkammer 15 nachströmen lässt. An der Ansaugöffnung 17 ist ein Ventilglied 18 vorgesehen, das mit der Ansaugöffnung 17 zusammenwirkt und mit dieser ein Rückschlagventil bildet.

Die Ansaugkammer 15 und der Mischkanal 16 sind an einem Gehäuse 19 der Saugstrahlpumpe 9 ausgebildet, wobei die Ansaugkammer 15 zum Topfboden 6 hin offen ist. Der Teil des Gehäuses 19 mit der Ansaugkammer 15 ist am Topfboden 6 angeordnet und schließt die Ansaugöffnung 17 ein. Dadurch wird eine geschlossene Ansaugkammer 15 erreicht, die über die Ansaugöffnung 17 mit dem Kraftstofftank 1 und über den Mischkanal 16 mit dem Speichertopf 5 strömungsverbunden ist. An dem Gehäuse 19 ist auch ein Abschnitt der Treibleitung 8 ausgebildet, der mit dem verengten Strahlausgang 14 in die Ansaugkammer 15 mündet.

Erfindungsgemäß ist vorgesehen, dass am Topfboden 6 des Speichertopfes 5 innerhalb der Ansaugkammer 15 am Übergang in den Mischkanal 16 eine Schrägrampe 20 zur turbulenzarmen Strömungsführung vorgesehen ist. Die Schrägrampe 20 verringert die Turbulenzen in der Strömung, so dass insbesondere bei sogenanntem Heißbenzin weniger Gasblasen innerhalb der Saugstrahlpumpe 9 entstehen. Die Schrägrampe 20 wirkt als sogenannter Deflektor und lenkt die Strömung turbulenzarm um

Die Ansaugöffnung 17 und eine dem Topfboden 6 zugewandte untere Kante 24 am ansaugkammerseitigen Eingang 16.1 in den Mischkanal 16 sind in unterschiedlichen Ebenen angeordnet, wobei die Ebenen mittels der Schrägrampe 20 miteinander verbunden werden. Die Schrägrampe 20 steigt im wesentlichen stetig von der Ebene mit der Ansaugöffnung 17 zur Ebene mit der unteren Kante 24 an. Die Schrägrampe 20 könnte aber auch stufenförmig in mehreren Stufen ansteigend ausgeführt werden. Die Schrägrampe 20 geht im wesentlichen kontinuierlich in den Topfboden 6 über. Das Gehäuse 19 der Saugstrahlpumpe 9 selbst weist einen stufenförmigen Übergang 23 von der Ansaugkammer 15 in den Mischkanal 16 auf, wobei die Schrägrampe 20 des Topfbodens 6 und die untere Kante 24 am Eingang 16.1 des Mischkanals 16 nach der Befestigung des Gehäuses 19 an dem Topfboden 6 im wesentlichen stufenlos aneinander anschließen. In Strömungsrichtung gesehen schließt somit an der höchsten Stelle der Schrägrampe 20 der Mischkanal 16 mit der unteren Kante 24 an, wobei am Übergang zwischen der Schrägrampe 20 und dem Mischkanal 16 ein Anschlussspalt 21 gebildet ist. Die Wanddicke des Topfbodens 6 im Bereich der Schrägrampe 20 ist etwa gleich ausgeführt wie im übrigen Topfboden 6.

Gemäß dem Ausführungsbeispiel ist die Schrägrampe 20 einstückig am Topfboden 6 des Speichertopfes 5 ausgeführt. Die Schrägrampe 20 könnte aber auch ein separates Teil sein, das am Topfboden 6 oder an dem Gehäuse 19 der Saugstrahlpumpe 9 befestigt ist. Ebenso kann vorgesehen sein, die Schrägrampe 20 einstückig am Gehäuse 19 der Saugstrahlpumpe 9 auszubilden.

Das Gehäuse 19 ist mittels von Haltemitteln 28 am Topfboden 6 fixiert. Gemäß dem Ausführungsbeispiel ist am Topfboden 6 des Speichertopfes 5 eine Aufnahme 27 für den Teil des Gehäuse 19 mit der Ansaugkammer 15 vorgesehen. Die Aufnahme 27 ist an die Form der Ansaugkammer 15 angepasst, so dass das Gehäuse 19 mit der Ansaugkammer 15 in die Aufnahme 27 einsetzbar ist. Die Saugstrahlpumpe 9 ist in der Aufnahme 27 mittels der Haltemittel 28 fixiert, beispielsweise verrastet. Die Aufnahme 27 umgibt die Ansaugöffnung 17.

An der dem Kraftstofftank 1 zugewandten Seite des Topfbodens 6 ist beispielsweise ein Grobfilter 30 ausgebildet, der den von der Saugstrahlpumpe 9 angesaugten Kraftstoff stromauf der Ansaugöffnung 17 filtert.

Fig.2 zeigt einen Ausschnitt des Topfbodens des Speichertopfes aus Fig.1.

Bei der Vorrichtung nach Fig.2 sind die gegenüber der Vorrichtung nach Fig.1 gleichbleibenden oder gleichwirkenden Teile durch die gleichen Bezugszeichen gekennzeichnet.

## Patentansprüche

1. Vorrichtung zum Fördern von Kraftstoff, mit einem mittels einer Saugstrahlpumpe (9) befüllbaren Speichertopf (5), der einen Topfboden (6) mit einer Ansaugöffnung (17) aufweist, die in eine Ansaugkammer (15) der Saugstrahlpumpe (9) mündet und durch die die Saugstrahlpumpe (9) Kraftstoff ansaugt, wobei die Ansaugkammer (15) über einen Mischkanal (16) mit dem Speichertopf (5) strömungsverbunden ist, wobei am Topfboden (6) des Speichertopfes (5) innerhalb der Ansaugkammer (15) am Übergang (23) in den Mischkanal (16) eine Schrägrampe (20) zur turbulenzarmen Strömungsführung vorgesehen ist, wobei die Ansaugöffnung (17) und eine dem Topfboden (6) zugewandte untere Kante (24) am Eingang (16.1) in den Mischkanal (16) in unterschiedlichen Ebenen angeordnet sind, die mittels der Schrägrampe (20) miteinander verbunden sind, **dadurch gekennzeichnet, dass** die Schrägrampe (20) von der unteren Kante (24) des Eingangs (16.1) in den Mischkanal (16) ausgehend kontinuierlich in den Topfboden (6) übergeht, wobei an einem Gehäuse (19) der Saugstrahlpumpe (9) eine zum Topfboden (6) hin offene Ansaugkammer (15) und der Mischkanal (16) ausgeführt sind, wobei das Gehäuse (19) der Saugstrahlpumpe (9) einen stufenförmigen Übergang (23) von der Ansaugkammer (15) in den Mischkanal (16) aufweist, an dem die Schrägrampe (20) des Topfbodens (6) nach dem Einsetzen des Gehäuses (19) der Saugstrahlpumpe (9) in eine am Topfboden (6) vorgesehene Aufnahme (27) stufenlos anschließt.

2. Vorrichtung nach Anspruch 1, **dadurch gekennzeichnet, dass** die Schrägrampe (20) einstückig am Topfboden (6) des Speichertopfes (5) ausgeführt ist.

3. Vorrichtung nach Anspruch 1, **dadurch gekennzeichnet, dass** das Gehäuse (19) der Saugstrahlpumpe (9) mittels von Haltemitteln (28) am Topfboden (6) fixiert ist.

4. Vorrichtung nach Anspruch 1, **dadurch gekennzeichnet, dass** die Aufnahme (27) die Ansaugöffnung (17) ringförmig umgibt.

5. Vorrichtung nach Anspruch 1, **dadurch gekennzeichnet, dass** der Mischkanal (16) der Saugstrahlpumpe (9) in Richtung des Topfbodens (6) verläuft.

## Claims

1. Device for conveying fuel, having an accumulator pot (5) which can be filled by means of a suction jet pump (9) and which has a pot base (6) with an intake opening (17) which issues into an intake chamber (15) of the suction jet pump (9) and through which the suction jet pump (9) draws in fuel, wherein the intake chamber (15) is connected in terms of flow to the accumulator pot (5) via a mixing duct (16), wherein, on the pot base (6) of the accumulator pot (5), within the intake chamber (15) at the transition (23) into the mixing duct (16), there is provided an oblique ramp (20) for low-turbulence flow guidance, wherein the intake opening (17) and a lower edge (24), facing toward the pot base (6), at the inlet (16.1) into the mixing duct (16) are arranged in different planes which are connected to one another by means of the oblique ramp (20), **characterized in that** the oblique ramp (20), proceeding from the lower edge (24) of the inlet (16.1) into the mixing duct (16), merges into the pot base (6) in continuous fashion, wherein an intake chamber (15), which is open toward the pot base (6), and the mixing duct (16) are formed on a housing (19) of the suction jet pump (9), wherein the housing (19) of the suction jet pump (9) has a stepped transition (23) from the intake chamber (15) into the mixing duct (16), said stepped transition being adjoined in stepless fashion by the oblique ramp (20) of the pot base (6) after the insertion of the housing (19) of the suction jet pump (9) into a receptacle (27) provided on the pot base (6).

2. Device according to Claim 1, **characterized in that** the oblique ramp (20) is formed integrally on the pot base (6) of the accumulator pot (5).

3. Device according to Claim 1, **characterized in that** the housing (19) of the suction jet pump (9) is fixed to the pot base (6) by holding means (28).

4. Device according to Claim 1, **characterized in that** the receptacle (27) annularly surrounds the intake opening (17).

5. Device according to Claim 1, **characterized in that** the mixing duct (16) of the suction jet pump (9) runs in the direction of the pot base (6).

## Revendications

1. Dispositif d'acheminement de carburant, comprenant un pot de stockage (5) pouvant être rempli au moyen d'une pompe à jet aspirant (9), lequel comprend un fond de pot (6) pourvu d'une ouverture d'aspiration (17) qui débouche dans une chambre d'aspiration (15) de la pompe à jet aspirant (9) et par laquelle la pompe à jet aspirant (9) aspire du carburant, la chambre d'aspiration (15) étant en liaison fluidique avec le pot de stockage (5) par le biais d'un canal de mélange (16), une rampe oblique (20) destinée à guider l'écoulement avec peu de turbulences étant prévue sur le fond (6) du pot de stockage (5) à l'intérieur de la chambre d'aspiration (15), à la transition (23) avec le canal de mélange (16), l'ouverture d'aspiration (17) et une arête inférieure (24) tournée vers le fond de pot (6) à l'entrée (16.1) du canal de mélange (16) étant disposées dans des plans différents, lesquels sont reliés l'un à l'autre au moyen de la rampe oblique (20), **caractérisé en ce que** la rampe oblique (20) se prolonge de manière continue par le fond de pot (6) à partir de l'arête inférieure (24) de l'entrée (16.1) du canal de mélange (16), une chambre d'aspiration (15) ouverte en direction du fond de pot (6) et le canal de mélange (16) étant réalisés sur un boîtier (19) de la pompe à jet aspirant (9), le boîtier (19) de la pompe à jet aspirant (9) comprenant une transition étagée (23) de la chambre d'aspiration (15) au canal de mélange (16), auquel se raccorde de manière continue la rampe oblique (20) du fond de pot (6) après l'insertion du boîtier (19) de la pompe à jet aspirant (9) dans un logement (27) prévu sur le fond de pot (6).

2. Dispositif selon la revendication 1, **caractérisé en ce que** la rampe oblique (20) est réalisée d'une seule pièce sur le fond (6) du pot de stockage (5).

3. Dispositif selon la revendication 1, **caractérisé en ce que** le boîtier (19) de la pompe à jet aspirant (9) est fixé sur le fond de pot (6) par le biais de moyens de retenue (28).

4. Dispositif selon la revendication 1, **caractérisé en ce que** le logement (27) entoure l'ouverture d'aspiration (17) de manière annulaire.

5. Dispositif selon la revendication 1, **caractérisé en ce que** le canal de mélange (16) de la pompe à jet aspirant (9) s'étend en direction du fond de pot (6).
